# EUROPÄISCHE PATENTSCHRIFT

(11) **EP 2 533 920 B1**
(45) Veröffentlichungstag und Bekanntmachung des Hinweises auf die Patenterteilung: **22.10.2014**
(21) Anmeldenummer: 11701474.6
(22) Anmeldetag: 11.01.2011
(51) Int. Cl.: B22D 2/00, B22D 11/16, B22D 11/18, B22D 11/20, B22D 41/00, F27B 3/28, F27D 19/00, F27D 21/00

(54) **METALLURGISCHES GEFÄß UND VERFAHREN ZUR HERSTELLUNG EINER WANDUNG DES GEFÄßES**
METALLURGICAL VESSEL AND PROCESS FOR MANUFACTURING A WALL OF THAT VESSEL
RECIPIENT METALLURGIQUE ET PROCEDE DE FABRICATION D´UNE PAROIS DU RECIPIENT

(30) Priorität: 18.08.2010 DE 102010034729; 09.02.2010 DE 102010007221
(43) Veröffentlichungstag der Anmeldung: 19.12.2012
(73) Patentinhaber: SMS Siemag AG, 40237 Düsseldorf (DE)
(72) Erfinder: LIEFTUCHT, Dirk, 48739 Legden (DE); ARZBERGER, Matthias, 45470 Mühlheim a. d. Ruhr (DE)
(74) Vertreter: Klüppel, Walter
(86) Internationale Anmeldenummer: PCT/EP2011/050254
(87) Internationale Veröffentlichungsnummer: WO 2011/098309

(56) Entgegenhaltungen:
- DE-A1- 10 236 033
- DE-A1-102008 029 742
- DE-A1-102008 060 032
- DE-A1-102008 060 507
- JP-A- 4 351 254
- JP-A- 6 294 685
- JP-A- 9 047 855

## Beschreibung

Die Erfindung bezieht sich auf ein metallurgisches Gefäß mit einem Hohlraum zur Behandlung eines ersten flüssigen Metalls oder zur Verflüssigung eines Metalls, wobei das Gefäß eine kühlbare Wandung mit einer dem Hohlraum zugewandten Heißseite und einer von dem Hohlraum abgewandten Kaltseite aus einem zweiten Metall umfasst und wobei Lichtwellenleiter zur Erfassung von Daten des metallurgischen Gefäßes oder des ersten Metalls in die Wandung des Gefäßes eingebracht sind. Dabei ist das erste Metall insbesondere Stahl, wobei es jedoch auch ein anderes Metall sein kann. Das zweite Metall ist insbesondere Kupfer, wobei jedoch auch ein anderes Metall vorgesehen werden kann. Die Erfindung betrifft weiterhin die Verwendung von Lichtwellenleitern in einer Wandung des Gefäßes sowie ein Verfahren zur Herstellung derWandung für das metallurgische Gefäß .

Für die Stahlerzeugung ist eine Reihe von Vorrichtungen bekannt, die über den Weg von Hochofen und Konverter überwiegend heißes, flüssiges Roheisen in Kombination mit Schrott, Erz, Eisenschwamm und anderen Einsatzstoffen verarbeiten. Ebenso kommen Schmelzgefäße zum Einsatz, beispielsweise Elektro-Lichtbogenöfen, bei denen überwiegend kalte oder vorgewärmte Einsatzstoffe wie Schrott und Eisenschwamm verwendet werden. Sowohl Kokillen als auch Lichtbogenöfen und sonstige Vorrichtungen zum Schmelzen oder Bevorraten geschmolzenen Metalls werden als metallurgische Gefäße bezeichnet.

In DE 10 2008 060 507 A1, DE 10 2008 029 742 A1 und DE 10 2008 060 032 A1 wird die Messung der Temperatur in einer Kokille einer Gießanlage mit Hilfe eines faseroptischen Messverfahrens beschrieben. Hierbei kommen Sensoren zur Messung der Temperatur in mindestens einer Kupferplatte in der Wandung der Kokille zum Einsatz. Die Sensoren sind mit einem Temperaturerfassungssystem verbunden.

Als Sensoren werden Lichtwellenleiter eingesetzt, durch die Laserlicht geleitet wird. Auf der Außenseite der Kupferplatten sind Nuten geformt, in denen die Lichtwellenleiter verlegt sind. Die Temperaturerfassung mittels Lichtwellenleitem ermöglicht einen erheblich geringeren Kabelaufwand als die Verwendung von Thermoelementen in der Kokille. Zudem wird erheblich weniger Arbeits-und Kostenaufwand zur Installation der Fasern in der Kokillen-Kupferplatte benötigt. Die Verwendung der Lichtwellenleiter ermöglicht darüber hinaus eine höhere Ortsauflösung, als sie bei Verwendung von Thermoelementen, die in Bohrungen eingesetzt sind, erreicht werden kann. Ein Lichtwellenleiter kann mehr als hundert Thermoelemente samt den zugehörigen Kabeln ersetzen.

Die Lichtwellenleiter sind beispielsweise mäanderförmig zwischen den Kühlkanälen auf der Rückseite, d. h. auf der Kaltseite, einer Kupferplatte einer Kokille in Nuten verlegt. Die Lichtwellenleiter können mittels Gießharz in den Nuten eingegossen sein. Auch ein Verschließen durch andere Bauteile oder durch galvanische aufgebrachte Schichten ist bekannt.

Aus der DE 10 2008 006 965 A1 ist ein Verfahren zur Ermittlung eines Strahlungsmaßes für eine von einem zwischen einer Elektrode und Schmelzgut brennendem Lichtbogen ausgehende thermische Strahlung in einem Lichtbogenofen zur Herstellung von Flüssigmetall, in der Regel Stahl, bekannt, das dann zum Einsatz kommt, wenn die Strahlung auf eine Begrenzung des Lichtbogenofens auftrifft.

In dem Lichtbogenofen wird aus einem festen Schmelzgut, etwa Schrott oder reduziertes Eisen, entstandenes Flüssigmetall unter Verwendung weiterer Zusatzstoffe hergestellt. Dazu wird mittels einer oder mehrerer Elektroden Energie zum Aufschmelzen des Schmelzguts in den Lichtbogenofen eingebracht, in der Regel in Form eines Lichtbogens zwischen Elektrode und Schmelzgut. Damit das Aufschmelzen möglichst effizient erfolgen kann, versucht man, möglichst die gesamte von dem Lichtbogen bereitgestellte Energie in das Schmelzgut einzubringen. Als Schmelzgut wird dabei zu schmelzender Feststoff, Flüssigmetall und/oder auch Schlacke verstanden.

Aufgrund der bei heutigen Lichtbogenöfen üblichen Betriebsweise kann es jedoch dazu kommen, dass der Lichtbogen während des Einschmelzprozesses frei brennt, d. h. die vom Lichtbogen, der zwischen der Elektrode und dem Schmelzgut ausgebildet wird, erzeugte thermische Strahlung gelangt weitgehend an eine Begrenzung des Lichtbogenofens, insbesondere eine gekühlte Wand des Lichtbogenofens. Dadurch steigt der Energieverbrauch des Ofens, indem einerseits Energie des Lichtbogenofens nur in geringem Umfang in das Schmelzgut eingebracht wird und andererseits gegebenenfalls die Kühlleistung zur Kühlung der Ofenwände erhöht werden muss, um die Wand/Kupferstaves zu schützen.

Bei dem bekannten Verfahren wird ein der Elektrode zugeführter Elektrodenstrom erfasst, wobei Körperschall-Schwingungen des Lichtbogenofens erfasst werden und aus dem erfassten Elektrodenstrom ein einem Frequenzbereich des erfassten Elektrodenstroms zugeordnetes Stromauswertesignal ermittelt wird, wobei aus den erfassten Körperschall-Schwingungen ein Schwingungsauswertesignal ermittelt wird, das einem Frequenzbereich der Körperschall-Schwingungen zugeordnet ist. Dabei wird als Maß für die thermische Schwingung ein Quotient aus Schwingungsauswertesignal und Stromauswertesignal für wenigstens eine dem erfassten Elektrodenstrom und den erfassten Körperschallschwingungen gemeinsame Frequenz gebildet wird, um das Strahlungsmaß zu ermitteln.

An einer Wand oder an den Paneelen des Ofengefäßes, d. h. an der äußeren Begrenzung des Ofengefäßes sind Körperschallsensoren zur Erfassung von Schwingungen am Ofengefäß angeordnet. Die Signale, die von ihnen übermittelt werden, werden vorzugsweise zumindest teilweise über einen Lichtwellenleiter geleitet.

Es ist bekannt, Lichtwellenleiter auf der von dem das flüssige Metall enthaltenden Hohlraum abgewandten Seite, d. h. der Kaltseite, der aus Kupfer bestehenden Wandplatten in Nuten anzubringen. Bei der Einbringung von der Kaltseite liegen bei Temperaturänderungen oft Anstiegszeiten, d. h. die Zeiten bis zum Erreichen eines 68 %-Wertes des zu erreichenden Temperaturwertes, von zwei oder drei Sekunden vor. Derart lange Anstiegszeiten disqualifizieren die Lichtwellenleiter für die Aufgabe der Gießspiegelregelung. Man ist daher in diesem Fall auf den Einsatz radiometrischer Systeme angewiesen, die radioaktive Strahlung verwenden, bei denen sich Anstiegszeiten von einer halben bis zu einer Sekunde realisieren lassen.

Aus JP 09 047855 A ist der Einsatz von Lichtwellenleitern auf der Innenseite von Wänden einer Stranggießkokille bekannt. Die Lichtwellenleiter sind jeweils in Nuten gelagert und in einem Gemisch aus einem Aluminiumoxidpulver und einem Epoxidharz mit guter Wärmeleitfähigkeit eingebettet. Die Füllmasse kann mit Schichten aus Kupfer und Nickel beschichtet sein.

Es ist die Aufgabe der Erfindung, ein bekanntes metallurgisches Gefäß der eingangs genannten Art, die Verwendung von Lichtwellenleitern in einer Wandung des Gefäßes und ein bekanntes Verfahren zur Herstellung einer Wandung für das Gefäß so zu verbessern, dass eine exaktere Erfassung von Temperatur-oder Dehnungsdaten betreffend das Gefäß oder das Metall in dem Gefäß ermögllcht wird.

Gemäß der Erfindung wird diese Aufgabe gelöst, wie in den Patentansprüchen 1, 12 bzw. 14 angegeben.

Der Begriff "metallurgisches Gefäß" umfasst im Sinne der vorliegenden Erfindung alle Arten von metallurgischen Gefäßen, auch Schmelzöfen, insbesondere Elektrolichtbogenöfen, und auch Kokillen, Insbesondere für Strangguß.

Der Begriff "Wandung" umfasst Im Sinne der vorliegenden Erfindung auch einzelne Wandelemente, z.B. Wandplatten, als Teil einer gesamten Gefäßwand. Umgekehrt ist der Begriff Wandplatte sowohl als Einzelelement wie auch als gesamte Wandung des Gefäßes zu verstehen.

Durch die erfindungsgemäße Einbringung von Lichtwellenleitern in die Wandungen des Elektrolichtbogenofens lassen sich die Temperaturen oder das Dehnungs- bzw. Schwingungsverhalten des metallurgischen Gefäßes auf der Heißseite in verschiedenen Höhen des Gefäßes darstellen. Hierbei werden ebenfalls dynamische Änderungen durch den Prozess, beispielsweise bedingt durch Strömungsänderungen in der Schmelze, erfasst. Das Konzept ermöglicht eine Darstellung der thermischen und mechanischen Belastung der Wandung des Gefäßes in jedem Betriebszustand, auch In zeitlicher Abhängigkeit. Damit ist es auch möglich, gezielt nach (Prozess-) Fehlern, wie Längsrissen in der Wandung oder Anbackungen von Schmelze an der Heißseite, als Ursache für charakteristische Signaturen auf dem späteren Gießprodukt zu suchen.

Bei diesem neuen Konzept werden die Lichtwellenleiter nicht, wie bisher bekannt, von der kühlwasserumflossenen Kaltseite her, sondern direkt von der thermisch belasteten Heißseite in die Wandung des Gefäßes eingebracht. Dies ermöglicht eine sehr zeitnahe Überwachung der Staves vor Überlastsituationen. Falls der Lichtwellenleiter LWL im Kupferstave eine beginnende Überhitzung anzeigt, kann die Heizleistung der Elektrode verringert werden. Durch die genaue Messung kann der Lichtbogenofen näher an der Betriebsgrenze mit mehr Heizleistung betrieben werden, da keine unnötig hohe Sicherheitsreserve zum Schutz der Staves notwendig ist.

Hierzu wird auf der Heißseite eine durchgängige Nut gefräst, die später auf der Heißseite durch ein Füllstück aus dem Grundmaterial der Heißseite verschlossen wird. Dieses Füllstück wird vorzugsweise durch das Reib-Rühr-Schweißen wieder mit dem Grundkörper verschmolzen. Hierbei ist die Nuttiefe so bemessen, dass die thermische Belastung durch das Schweißverfahren den Lichtwellenleiter nicht beschädigen kann.

Dieses Konzept weist für den Einsatz einer Gießkokille den Vorteil auf, dass die Messfaser sehr nahe an dem Bereich angeordnet ist, in dem der Gießprozess stattfindet. Dadurch lassen sich Lichtwellenleiter für die Temperaturmessung oder Dehnungsmessung einsetzen, ohne dass zu lange Anstiegs- oder Totzeiten in Kauf genommen werden müssen. Bei Einsatz des Faser-Bragg-Verfahrens zur Temperaturmessung bei erfindungsgemäß verlegten Lichtwellenleitern werden bei Verwendung eines hinreichend dünnen Hüllrohrs, das den Lichtwellenleiter umgibt, Anstiegszeiten von nur 0,1 s erreicht. Dies bedeutet, dass beim Einbringen eines von einem Hüllrohr umgebenen Lichtwellenleiters in die Nut einer Heißseite / Kupferplatte noch eine Erhöhung der Totzeit oder eine zusätzliche Anstiegszeit von weiteren 0,25 s hingenommen werden kann, ohne ein Ergebnis zu erhalten, das schlechter als bei einem bekannten radiometrischen Verfahren ist. Durch die Erfindung lässt sich eine derart gute Messgenauigkeit mit geringen Tot- und Anstiegszeiten realisieren, wenn die Nuten, in denen die Lichtwellenleiter liegen, nur eine geringe Tiefe von ca. 3 - 12 mm haben. Das heißt, die Lichtwellenleiter liegen erfindungsgemäß zum Beispiel im Bereich von 3 - 12 mm hinter der Heißseite. Durch Fräsen werden, beispielsweise mittels eines Scheibenfräsers, Nuten hergestellt, die eine Breite von ein bis zwei Millimetern haben. In diese lassen sich die mit Hüllrohren umhüllten Lichtwellenleiter hineinlegen. Anschließend werden die Nuten vorzugsweise durch an die Breite der Nuten angepasste Metallstreifen als Füllstücke verfüllt. Schließlich werden die Metallstreifen an ihren Seitenkanten mit dem Material der Kupferplatten verbunden. Dies kann durch eine Vielzahl von Technologien geschehen, beispielsweise durch Schweißen oder Löten.

Gemäß der Erfindung weisen die Nuten einen sich zum Nutgrund verjüngenden Querschnitt auf. Dies verhindert, dass beim Reibrührschweißen ein mit Druck über das Schweißgut fahrender Bolzen das Füllstück zu tief herunterdrücken und dadurch das Lichtwellenleiter-Hüllrohr zerdrücken kann.

Vorteilhafte Weiterbildungen der Erfindung ergeben sich aus den Unteransprüchen, der Beschreibung und der Zeichnung.

In vorteilhafter Weise bestehen die Füllstücke, die die Nuten verschließen, aus demselben Material wie die Wandplatten.

Hierzu weisen die Nuten mit Vorteil einen wenigstens im Wesentlichen trapezförmigen Querschnitt auf. Durch den trapezförmigen Querschnitt kann das Herunterdrücken des Füllstückes und des Zerdrückens des Hüllrohres verhindert werden.

Es versteht sich, dass die Füllstücke vorzugsweise einen an die Nuten angepassten Querschnitt haben, insbesondere einen ebenfalls trapezförmigen Querschnitt.

Vorzugsweise haben die Füllstücke gegenüber den Nuten, insbesondere in dem Bereich, der an die Oberfläche der Wandstücke anschließt, ein geringfügiges Untermaß. Dadurch ist es möglich, dass sich die Füllstücke durch mechanische Einwirkung, insbesondere durch Walzen oder Schweißen, mit dem Material der Wandplatten verbinden lassen ohne die Lichtwellenleiter-Hüllrohre am Nutgrund zu beschädigen.

Die Verbindung zwischen den Füllstücken und dem sie seitlich umgebenden Material der Wandplatten wird durch einen Schweißvorgang durchgeführt, nämlich durch Reibschweißen, insbesondere durch Rührreibschweißen.

Mit Vorteil, jedoch nicht notwendigerweise, sind die Lichtwellenleiter in Hüllrohren, insbesondere aus Metall, eingebracht.

Hierzu lässt sich außerdem mit Vorteil vorsehen, dass die Füllstücke und die Wandplatten auf ihren von außen zugänglichen Oberflächen mit einer Schicht aus Nickel oder Chrom beschichtet sind.

Vorzugsweise haben die Lichtwellenleiter einen Durchmesser von etwa 0,15 mm. Die hierzu passenden Hüllrohre haben einen Durchmesser von etwa 0,5 bis 1 mm. Vorzugsweise haben die Füllstücke eine Breite von 1 bis 2 mm.

Die Lichtwellenleiter lassen sich messtechnisch auf vielfältige Weise einsetzen. Je nach ihrem Einsatzzweck liegen sie lose in den Nuten oder Bohrungen, insbesondere zur Temperaturmessung, denn für die Temperaturmessung ist es wichtig, dass sich die Lichtwellenleiter aufgrund einer Temperaturveränderung selber ungehindert zusammenziehen oder ausdehnen können.

Vorzugsweise sind die Lichtwellenleiter im Bereich der in der Nähe von den Kupferstaves verlegt. Dies hat den Vorteil, dass die Heizleistung der Elektrode(n) des Ofens bereits dann wieder verringert werden kann, sobald die Lichtwellenleiter eine Versagen der Staves in naher Zukunft erwarten lassen.

Dagegen ist es für eine Dehnungsmessung wichtig, dass die Lichtwellenleiter zumindest punktuell, vorzugsweise jedoch über ihre gesamte Länge mit dem sie umgebenden Material der Wandung und/oder mit den Füllstücken fest verbunden sind. Diese Form der Befestigung ist erforderlich, damit sich Dehnungen des Gefäßes unmittelbar auf den Lichtwellenleiter übertragen und der Lichtwellenleiter Signale abgeben kann, welche die Dehnungen des metallurgischen Gefäßes repräsentieren. Auch der zeitliche Verlauf von Dehnungen, Schwingungen und/oder Temperaturen, wie sie jeweils mit den Lichtwellenleitern erfasst werden, kann aufgezeichnet und ausgewertet werden. Es versteht sich, dass in demselben metallurgischen Gefäß entsprechend ihren unterschiedlichen Einsatzzwecken sowohl lose verlegte als auch festgeklebte Lichtwellenleiter in den Nuten oder Bohrungen auf der Heißseite der Wandplatten vorhanden sein können.

Die Erfindung bezieht sich auch auf die Verwendung von Lichtwellenleitern in Wandungen von metallurgischen Gefäßen. Die Lichtwellenleiter messen die Temperatur der Wandung, der Metallschmelze des ersten Metalls in dem Gefäß oder mechanische Dehnungen oder Schwingungen der Wandung. Vorzugsweise werden die Daten beispielsweise zur Regelung des Gießspiegels eingesetzt.

Die Erfindung bezieht sich auch auf ein Verfahren zum Herstellen einer Wandplatten umfassenden Wandung eines metallurgischen Gefäßes. Dazu ist erfindungsgemäß vorgesehen, dass auf der Heißseite der Wandung Nuten durch Materialabtragung, insbesondere durch Fräsen, hergestellt werden, dass Lichtwellenleiter in die Nuten gelegt werden, dass die Nuten durch Füllstücke geschlossen und anschließend die Füllstücke durch ein Schweißverfahren, insbesondere durch Rührreibschweißen, mit dem Material der Wandplatten verbunden werden.

Nachstehend wird die Erfindung in Ausführungsbeispielen anhand der Figuren näher erläutert. Es zeigen:
- Fig. 1: eine perspektivische Draufsicht auf eine Wandplatte einer Gießkokille, in die Nuten für die Aufnahme von Lichtwellenleitern eingebracht sind,
- Fig. 2: ein Füllstück und eine Platte mit einer Nut, in der das Füllstück eingesetzt wird, jeweils im Querschnitt, und
- Fig. 3: eine perspektivische Seitenansicht einer anderen Wandplatte, in die eine mit einem trapezförmigen Füllstück verschlossene und einen Lichtwellenleiter aufnehmende Nut eingebracht ist, in Verbindung mit einer schematisch dargestellten Anordnung zum Rührreibschweißen.

Eine Wandplatte 1 (Fig. 1) eines metallurgischen Gefäßes, zum Beispiel einer Kokille zum Gießen von Metall, insbesondere von Stahl, besteht vorzugsweise aus Kupfer und weist auf der Seite, die dem das flüssige Metall aufnehmenden Gießraum zugewandt ist, der sogenannten Heißseite, d. h. in der Darstellung auf der Oberseite, Nuten 2, 3 und 4 auf, die einen rechteckigen, quadratischen oder trapezförmigen Querschnitt haben und deren Grund vorzugsweise verrundet ist. In den Nuten 2, 3 und 4 sind Lichtwellenleiter 5, 6 bzw. 7 hineingelegt. Von der Oberseite/Heißseite her sind auf die Lichtwellenleiter 5, 6 und 7 in den Nuten jeweils mit Füllstücken 8, 9 bzw. 10 abgedeckt. Zusätzlich können zur Fixierung entweder nur an den äußeren seitlichen Enden 11, 12 oder, auch in den Bereich zwischen den beiden Enden 11, 12 hineinragend, Niederhalter 13, 14 bzw. 15 vorgesehen, die die Lichtwellenleiter 5 bis 7 und/oder die auf ihnen liegenden Füllstücke 8 bis 10 fixieren, während diese durch einen Reibschweißvorgang mit den seitlich an sie anschließenden Bereichen 16, 17, 18 und 19 der Wandplatte 1 verbunden werden.

Die Lichtwellenleiter 5 bis 7 bestehen aus einem optisch leitfähigen Material mit einer im Querschnitt von innen nach außen abnehmenden Brechzahl; sie werden vorzugsweise jeweils von metallischen Hüllen oder Hülsen aufgenommen und können zur Temperaturmessung Temperaturen bis 600° C als Dauerbelastung ertragen. Auf ihrer Rückseite ist die Wandplatte 1 von Kühlwasser durchflossen. Das Kühlwasser fließt durch (nicht dargestellte) Kanäle.

Die Lichtwellenleiter 5 bis 7 weisen endseitig Linsenstecker auf, um die Lichtwellen auszukoppeln und diese einer Auswerteeinheit zuzuführen. Dadurch, dass die Lichtwellen über Linsenstecker von dem Gehäuse des Bauteils in der jeweiligen Messposition zur Auswerteeinheit geführt werden, wird eine robuste Signalübertragung erreicht. Die Lichtwellenleiter 5 bis 7 haben einen Durchmesser von beispielsweise 0,15 mm ohne das Hüllrohr und einschließlich des Hüllrohrs von beispielsweise 1 mm. Als Messverfahren kommen ein Faser-Bragg-Gitter-Messverfahren (FBG (= Fiber Bragg Grating)-Verfahren und/oder das OTDR-Verfahren (OTDR = Optical Time Domain Reflectometry) sowie das OFDR-Verfahren (Optical Frequency Domain Reflectometry).

Die Füllstücke 8, 9, 10, weisen, wie in Fig. 2 anhand des Füllstücks 8 dargestellt, einen vorzugsweise trapezförmigen Querschnitt 20 auf. Hierbei bilden Seitenwände 21, 22 mit einer Oberkante 23 des Füllstücks 8 vorzugsweise denselben stumpfen Winkel α aus, der auch zwischen den Seitenwänden 23, 24 der Nut 2 und den jeweils seitlich an sie anschließenden Bereichen 16, 17 vorhanden sind. Auf dem Grund 25 der Nut 2, der vorzugsweise verrundet ist, liegt der von einem Hüllrohr 26 umgebene Lichtwellenleiter 5. Das Füllstück 8 kann gegenüber der Nut 2 auch ein geringfügiges Untermaß aufweisen. Es wird dann mechanisch in die Nut 2 hineingedrückt und beispielsweise durch Schweißen oder Löten mit den die Nut 2 umgebenden Bereichen 16, 17 verbunden.

Wenn ein Füllstück 27 (Fig. 3) ausreichend genau an die Form einer Nut 28 in einem Werkstück 29, also beispielsweise einer Kupferplatte für eine Gießkokille, angepasst ist, die es von der Heißseite her oben abdecken soll, wird das Füllstück 27, nachdem es in die Nut 28 hineingelegt worden ist, vorzugsweise durch Rührreibschweißen mit seitlichen Bereichen 30, 31 verbunden. Hierzu wird ein Rührschweißgerät 32 oberhalb der Wandplatte 1 in Richtung eines Pfeils A über den Verlauf der Nut 28 über das Füllstück 27 geführt, wobei ein an einer Werkzeugschulter 33 angebrachter Schweißpin 34 im Kontakt mit dem Füllstück 27 gleichzeitig Drehbewegungen vollzieht. Dabei erwärmen sich das Füllstück 27 und die Bereiche 30, 31 so stark, dass sie infolge der Reibwärme miteinander eine stoffliche Verbindung eingehen, die eine hohe Stabilität hat. Das Einbringen der Lichtwellenleiter im Bereich von Kühlelementen , z.B. sogenanter Kupferstaves, in die Heißseite des metallurgischen Gefäßes ermöglicht vorteilhafterweise eine sehr schnelle und rationelle Art und Weise der Fasereinbringung.

Der zeitliche Verlauf der Temperatur der Wandung des Gefäßes oder der Metallschmelze im Gefäß und/oder der zeitliche Verlauf der Dehnung des Gefäßes kann mit Hilfe der Lichtwellenleiter erfasst werden und zum Beispiel zur Optimierung/Steigerung der Elektrodenleistung verwendet werden. Die Elektrodenleistung wird nach Maßgabe der berücksichtigten zeitlichen Verläufe so gesteuert, dass die Wandungen des Gefäßes nicht beschädigt werden. Insbesondere kann durch Auswerten der zeitlichen Verläufe die Versagensgrenze des Gefäβes ermittelt werden und die elektrische Leistung der Elektroden kann so rechtzeitig vor Erreichen der Versagensgrenze reduziert werden.

### Bezugszeichenliste

- 1: Wandung
- 2: Nut
- 3: Nut
- 4: Nut
- 5: Lichtwellenleiter
- 6: Lichtwellenleiter
- 7: Lichtwellenleiter
- 8: Füllstück
- 9: Füllstück
- 10: Füllstück
- 11: Ende
- 12: Ende
- 13: Niederhalter
- 14: Niederhalter
- 15: Niederhalter
- 16: Bereich
- 17: Bereich
- 18: Bereich
- 19: Bereich
- 20: Querschnitt
- 21: Seitenwand
- 22: Seitenwand
- 23: Seitenwand
- 24: Seitenwand
- 25: Grund
- 26: Hüllrohr
- 27: Füllstück
- 28: Nut
- 29: Werkstück
- 30: Bereich
- 31: Bereich
- 32: Rührschweißgerät
- 33: Werkzeugschulter
- 34: Schweißpin
- 35: Schmelze
- 36: Lanze
- 37: Lanzenrohr
- 38: Lanzenkopf
- 39: Auftragvorrichtung
- 40: Abstreifer
- 41: Zuführungsleitung

## Patentansprüche

1. Metallurgisches Gefäß mit einem Hohlraum zur Behandlung eines ersten flüssigen Metalls oder zur Verflüssigung eines Metalls, wobei das Gefäß eine kühlbare Wandung (1) mit einer dem Hohlraum zugewandten Heißseite und einer dem Hohlraum abgewandten Kaltseite aus einem zweiten Metall umfasst und wobei die Wandung (1) im Bereich der Heißseite mit oberflächennah angeordneten Lichtwellenleitern (5, 6, 7) zur Erfassung von Daten des metallurgischen Gefäßes oder des ersten Metalls ausgestattet ist, wobei die Lichtwellenleiter (5, 6, 7) in Nuten (2, 3, 4; 28) eingebracht sind, die von der Heißseite her in die Wandung (1) eingebracht sind und die Nuten (2, 3, 4; 28) mit den eingebrachten Lichtwellenleitern durch Füllstücke (8, 9, 10; 27) auf der Heißselte verschlossen sind,
dadurch gekannzelchnet,
dass die Nuten (2, 3, 4; 28) einen sich zu ihrem Nutgrund (25) hin verjüngenden Querschnitt aufweisen.

2. Gefäß nach Anspruch 1,
**dadurch gekennzeichnet,**
**dass** die Füllstücke (8, 9, 10; 27) aus demselben Material wie die Wandung (1) bestehen.

3. Gefäß nach Anspruch 1 oder 2,
**dadurch gekennzeichnet,**
**dass** die Nuten (2, 3, 4; 28) einen wenigstens im wesentlichen trapezförmigen Querschnitt aufweisen.

4. Gefäß nach einem der Ansprüche 1 bis 3,
**dadurch gekennzeichnet,**
**dass** die Füllstücke (8, 9, 10; 27) einen an die Nuten (2, 3, 4; 28) angepassten Querschnitt haben, insbesondere einen ebenfalls trapezförmigen Querschnitt.

5. Gefäß nach einem der Ansprüche 1 bis 4,
**dadurch gekennzeichnet,**
**dass** die Füllstücke (8, 9, 10; 27) gegenüber den Nuten (2, 3, 4; 28), insbesondere in dem Bereich, der an die Oberfläche der benachbarten Wandungsbereiche anschließt, ein geringfügiges Untermaß aufweisen.

6. Gefäß nach einem der Ansprüche 1 bis 5,
**dadurch gekennzeichnet,**
**dass** die Füllstücke (8, 9, 10; 27) eine Breite von 1 bis 2 mm haben.

7. Gefäß nach einem der Ansprüche 1 bis 6,
**dadurch gekennzeichnet,**
**dass** die Wandung mit den Füllstücken (8, 9, 10; 27) auf der Heißseite mit einer Schicht aus Nickel oder Chrom beschichtet ist,

8. Gefäß nach einem der Ansprüche 1 bis 7.
**dadurch gekennzeichnet,**
**dass** die Lichtwellenleiter (5, 6, 7) in den Nuten in Hüllrohren, insbesondere aus Metall, eingebracht sind.

9. Gefäß nach Anspruch 8,
**dadurch gekennzeichnet,**
**dass** die Hüllrohre (26) einen Durchmesser von etwa 0,5 -1 mm haben.

10. Gefäß nach einem der Ansprüche 1 bis 9,
**dadurch gekennzeichnet,**
**dass** die Lichtwellenleiter (5, 6. 7) einen Durchmesser von etwa 0,15 mm haben.

11. Gefäß nach einem der Ansprüche 8 bis 10,
**dadurch gekennzeichnet,**
**dass** die Lichtwellenleiter (5, 6, 7) zur Temperaturmessung lose in den Nuten (2, 3, 4; 28), Bohrungen oder Hüllrohren verlegt sind oder zur Erfassung von Dehnungen des metallurgischen Gefäßes punktuell oder über ihre gesamte Länge mit dem sie umgebenden Material der Wandung, der Füllstücke und/oder der Hüllrohre fest verbunden sind, wobei die Hüllrohre zur Dehnungsmessung ihrerseits mit der Wandung verbunden sind.

12. Verwendung eines Lichtwellenleiters in der Wandung eines metallurgischen Gefäßes nach einem der Ansprüche 1 bis 11, **dadurch gekennzeichnet, dass** der Lichtwellenleiter (5, 6, 7) dazu verwendet wird, die Temperatur der Wandung des Gefäßes, oder die Temperatur der Metallschmelze des ersten Metalls in dem Gefäß, oder Dehnungen des Gefäßes zu messen, wobei als Daten die zeitlichen Verläufe der Temperatur der Wandung des Gefäßes oder Metallschmelze oder der Dehnungen des Gefäßes erfasst werden und zur Optimierung / Steigerung der Elektrodenleistung verwendet werden, ohne dass die Wandungen des Gefäßes beschädigt werden, oder dass kurz vor Erreichen der Versagensgrenze aufgrund der Lichtweilenleiter-Messwerte die Elektrodenleistung begrenzt wird.

13. Verwendung nach Anspruch 12,
**dadurch gekennzeichnet,**
**dass** der zeitliche Verlauf der gemessenen Dehnungen des Gefäßes das Schwingungsverhalten des Gefäßes repräsentiert.

14. Verfahren zum Herstellen einer Wandung eines metallurgischen Gefäßes wobei die Wandung (1) eine Heißseite und eine Kaltseite aufweist, wobei Lichtwellenleiter (5, 6, 7) zur Erfassung von Daten in der Wandung In Nuten (2, 3, 4; 28) eingebracht werden, wobei das Einbringen der Lichtwellenleiter folgende Schritte umfasst:
Bildung der Nuten (2, 3, 4; 28) In der Wandung (1) durch Materialabtragung, insbesondere durch Fräsen, und
Einlegen der Lichtwellenleiter (5, 6, 7) in die Nuten (2, 3, 4; 28), **gekennzeichnet durch**
Verschließen der Nuten (2, 3, 4; 28) auf der Heißseite **durch** Füllstücke (8, 9, 10; 27), wobei die Füllstücke (8, 9, 10; 27) **durch** Reibschweißen, insbesondere **durch** Rührreibschweißen, mit dem Material der Wandung verbunden werden.

## Claims

1. Metallurgical vessel with a cavity for treatment of a first liquid metal or for liquefying a metal, wherein the vessel comprises a coolable wall (1) with a hot side facing the cavity and a cold side, which is remote from the cavity, of a second metal and wherein the wall (1) is equipped in the region of the hot side with optical waveguides (5, 6, 7), which are arranged near the surface, for detection of data of the metallurgical vessel or of the first metal, wherein the optical waveguides (5, 6, 7) are introduced into grooves (2, 3, 4; 28) which are formed in the wall (1) from the hot side, and the grooves (2, 3, 4; 28) with the introduced optical waveguides are closed on the hot side by filler members (8, 9, 10; 27), **characterised in that** the grooves (2, 3, 4; 28) have a cross-section tapering towards the groove base (25) thereof.

2. Vessel according to claim 1, **characterised in that** the filler members (8, 9, 10; 27) consist of the same material as the wall (1).

3. Vessel according to claim 1 or 2, **characterised in that** the grooves (2, 3, 4; 28) have a substantially trapezium-shaped cross-section.

4. Vessel according to any one of claims 1 to 3, **characterised in that** the filler members (8, 9, 10; 27) have a cross-section adapted to the grooves (2, 3, 4; 28), particularly a similarly trapezium-shaped cross-section.

5. Vessel according to any one of claims 1 to 4, **characterised in that** the filler members (8, 9, 10; 27) have a slight undersize relative to the grooves (2, 3, 4; 28), particularly in the region adjoining the surface of the adjacent wall regions.

6. Vessel according to any one of claims 1 to 5, **characterised in that** the filler members (8, 9, 10; 27) have a width of 1 to 2 millimetres.

7. Vessel according to any one of claims 1 to 6, **characterised in that** the wall together with the filler members (8, 9, 10; 27) is coated on the hot side with a layer of nickel or chromium.

8. Vessel according to any one of claims 1 to 7, **characterised in that** the optical waveguides (5, 6) are introduced into the grooves in encasing tubes, particularly of metal.

9. Vessel according to claim 8, **characterised in that** the encasing tubes (26) have a diameter of approximately 0.5 to 1 millimetres.

10. Vessel according to any one of claims 1 to 9, **characterised in that** the optical waveguides (5, 6, 7) have a diameter of approximately 0.15 millimetres.

11. Vessel according to any one of claims 8 to 10, **characterised in that** the optical waveguides (5, 6, 7) are, for temperature measurement, placed loosely in the grooves (2, 3, 4; 28), bores or encasing tubes or, for detection of expansions of the metallurgical vessel, are fixedly connected punctiformly or over the entire length thereof with the material, which surrounds them, of the wall, the filler members and/or the encasing tubes, wherein the encasing tubes are, for expansion measurement, in turn connected with the wall.

12. Use of an optical waveguide in the wall of a metallurgical vessel according to any one of claims 1 to 11, **characterised in that** the optical waveguide (5, 6, 7) is used for the purpose of measuring the temperature of the wall of the vessel or the temperature of the metal melt of the first metal in the vessel or expansions of the vessel, wherein the plots over time of the temperature of the wall of the vessel or metal melt or the expansions of the vessel are detected as data and are used for optimisation/increase of electrode power without the walls or the vessel being damaged or that shortly before reaching the failure limit on the basis of the optical waveguide measurement values the electrode power is limited.

13. Use according to claim 12, **characterised in that** the plot over time of the measured expansions of the vessel represents oscillation behaviour of the vessel.

14. Method of producing a wall of a metallurgical vessel, wherein the wall (1) has a hot side and a cold side, wherein optical waveguides (5, 6, 7) for detecting data are introduced into the wall in grooves (2, 3, 4; 28), and wherein the introduction of the optical waveguides comprises the following steps: forming the grooves (2, 3, 4; 28) in the wall (1) by material removal, particularly by milling, and placing the optical waveguides (5, 6, 7) in the grooves (2, 3, 4; 28), **characterised by** closing the grooves (2, 3, 4; 28) on the hot side by filler members (8, 9, 10; 27), wherein the filler members (8, 9, 10; 27) are connected with the material in the wall by friction welding, particularly by friction stir welding.

## Revendications

1. Cuve métallurgique comprenant une cavité pour le traitement d'un premier métal liquide pour la liquéfaction d'un métal, dans laquelle la cuve comprend une paroi (1) qui peut être refroidie comprenant un côté chaud tourné vers la cavité et un côté froid qui se détourne de la cavité, constituée d'un deuxième métal, et dans laquelle la paroi (1) est équipée, dans la zone du côté chaud, de câbles à fibres optiques (5, 6, 7) disposés à proximité de la surface pour enregistrer des données de la cuve métallurgique ou du premier métal, dans laquelle les câbles à fibres optiques (5, 6, 7) sont incorporés dans des rainures (2, 3, 4 ; 28) qui sont incluses dans la paroi (1) à partir du côté chaud et les rainures (2, 3, 4 ; 28) dans lesquelles sont incorporés les câbles à fibres optiques sont fermées avec des pièces de remplissage (8, 9, 10 ; 27) du côté chaud, **caractérisée en ce que** les rainures (2, 3, 4 ; 28) présentent une section transversale qui se rétrécit en direction de leur base (25).

2. Cuve selon la revendication 1, **caractérisée en ce que** les pièces de remplissage (8, 9, 10; 27) sont constituées de la même matière que celle de la paroi (1).

3. Cuve selon la revendication 1 ou 2, **caractérisée en ce que** les rainures (2, 3, 4 ; 28) présentent une section transversale au moins essentiellement trapézoïdale.

4. Cuve selon l'une quelconque des revendications 1 à 3, **caractérisée en ce que** les pièces de remplissage (8, 9, 10 ; 27) possèdent une section transversale adaptée à celle des rainures (2, 3, 4 ; 28), en particulier une section transversale également trapézoïdale.

5. Cuve selon l'une quelconque des revendications 1 à 4, **caractérisée en ce que** les pièces de remplissage (8, 9, 10 ; 27) présentent, par rapport aux rainures (2, 3, 4 ; 28), une sous-dimension minime, en particulier dans la zone qui se raccorde à la surface des zones voisines de la paroi.

6. Cuve selon l'une quelconque des revendications 1 à 5, **caractérisée en ce que** les pièces de remplissage (8, 9, 10 ; 27) possèdent une largeur de 1 à 2 mm.

7. Cuve selon l'une quelconque des revendications 1 à 6, **caractérisée en ce que** la paroi comprenant les pièces de remplissage (8, 9, 10; 27) est enduite du côté chaud d'une couche de nickel ou de chrome.

8. Cuve selon l'une quelconque des revendications 1 à 7, **caractérisée en ce que** les câbles à fibres optiques (5, 6, 7) sont incorporés dans les rainures dans des tubes d'enveloppement, en particulier en métal.

9. Cuve selon la revendication 8, **caractérisée en ce que** les tubes d'enveloppement (26) possèdent un diamètre d'environ 0,5 à 1 mm.

10. Cuve selon l'une quelconque des revendications 1 à 9, **caractérisée en ce que** les câbles à fibres optiques (5, 6, 7) possèdent un diamètre d'environ 0,15 mm.

11. Cuve selon l'une quelconque des revendications 8 à 10, **caractérisée en ce que** les câbles à fibres optiques (5, 6, 7) sont posés, pour la mesure de la température, à l'état lâche dans les rainures (2, 3, 4 ; 28), dans des alésages ou dans des tubes d'enveloppement, ou bien sont reliés à demeure, pour l'enregistrement des dilatations de la cuve métallurgique, de manière ponctuelle ou sur toute la longueur de cette dernière, à la matière de la paroi qui l'entoure, des pièces de remplissage et ou des tubes d'enveloppement, les tubes d'enveloppement pour la mesure de la dilatation étant pour leur part reliés à la paroi.

12. Utilisation d'un câble à fibres optiques dans la paroi d'une cuve métallurgique selon l'une quelconque des revendications 1 à 11, **caractérisée en ce que** on utilise le câble à fibres optiques (5, 6, 7) pour mesurer la température de la paroi de la cuve ou bien la température de la masse fondue du premier métal dans la cuve ou encore des dilatations de la cuve, dans laquelle on enregistre comme données les allures temporelles de la température de la paroi de la cuve ou du métal liquide ou des dilatations de la cuve et on les utilise pour l'optimisation/l'augmentation de la performance des électrodes, sans pour cela endommager les parois de la cuve, ou bien **en ce qu'**on limite la performance des électrodes peu de temps avant d'atteindre la limite de défaillance sur base des valeurs de mesure du câble à fibres optiques.

13. Utilisation selon la revendication 12, **caractérisée en ce que** l'allure temporelle des dilatations mesurées de la cuve représente le comportement d'oscillation de la cuve.

14. Procédé pour la fabrication d'une paroi d'une cuve métallurgique dans lequel la paroi (1) présente un côté chaud et un côté froid, dans lequel on incorpore des câbles à fibres optiques (5, 6, 7) pour l'enregistrement de données dans des rainures (2, 3, 4 ; 28) pratiquées dans la paroi, l'incorporation des câbles à fibres optiques comprenant les étapes suivantes consistant à :
former les rainures (2, 3, 4 ; 28) dans la paroi (1) par retrait de matière, en particulier par fraisage ; et
incorporer les fibres optiques (5, 6, 7) dans les rainures (2, 3, 4 ; 28), **caractérisé en ce qu'**on ferme les rainures (2, 3, 4 ; 28) du côté chaud via des pièces de remplissage (8, 9, 10; 27), les pièces de remplissage (8, 9, 10 ; 27) étant reliées à la matière de la paroi via un soudage par friction, en particulier via un soudage par friction sous agitation.
